# EUROPÄISCHE PATENTSCHRIFT

(11) **EP 1 198 813 B1**
(45) Veröffentlichungstag und Bekanntmachung des Hinweises auf die Patenterteilung: **04.06.2003**
(21) Anmeldenummer: 00954514.6
(22) Anmeldetag: 15.07.2000
(51) Int. Cl.: H01H 47/32

(54) **VERFAHREN ZUR ELEKTRONISCHEN ANTRIEBSSTEUERUNG**
METHOD FOR EFFECTING AN ELECTRONIC DRIVE CONTROL
PROCEDE DE COMMANDE ELECTRONIQUE D'ENTRAINEMENT

(30) Priorität: 26.07.1999 DE 19935043
(43) Veröffentlichungstag der Anmeldung: 24.04.2002
(73) Patentinhaber: Moeller GmbH, 53115 Bonn (DE)
(72) Erfinder: MEID, Wolfgang, D-56218 Mülheim-Kärlich (DE)
(86) Internationale Anmeldenummer: EP0006773
(87) Internationale Veröffentlichungsnummer: WO01008188

(56) Entgegenhaltungen:
- EP-A- 0 789 378
- DE-A- 19 711 768
- FR-A- 2 696 253

## Beschreibung

Die Erfindung betrifft Verfahren zur elektronische Antriebssteuerung nach dem Oberbegriff des Anspruches 1.

Aus der EP 0 789 378 A1 ist eine elektronische Antriebsteuerung für ein Magnetantrieb mit Pulsweitenmodulation des Ankerstromes bekannt.

Bei Pulsweitenmodulierten Signalen, besteht das Problem, daß die Tₒₙ-Zeit nicht beliebig fein abstufbar ist. Im Haltebetrieb ist lediglich nur 1/7 bis 1/12 des Anzugstromes erforderlich, was schmale Impulse erforderlich macht. Bei den höchst zu erwartenden Eingangsspannungen muß die Tₒₙ-Zeit noch erheblich kürzer sein, z.B. 400ns . Da nur eine Abstufung in endlichen Schritten von z.B. 100ns realisierbar ist, ist das Verhältnis von den realisierbaren Schritten zu der erforderlichen Impulsdauer relativ hoch. Eine Verkürzung der erwähnten kürzesten Tₒₙ-Zeit erfordert einen kaum noch zu vertretenden Aufwand und bringt EMV-Probleme mit sich. Dies entspricht bei diesem Beispiel bereits einem Schrittweitenverhältnis von 25% und einer Halteleistung von 50%. Damit ist bei hohen Spannungen eine Minimierung der Halteleistung, ohne Stellreserven einzuschränken, nicht möglich. Dieses Problem tritt insbesondere bei einer DC-Spannung auf.

Aufgabe der Erfindung ist es, eine Verfahren nach dem Oberbegriff des Anspruches 1 zu schaffen, mit der in einfacher Weise auch bei hohen Spannungen eine Minimierung der Halteleistung erreicht wird, ohne daß EMV-Probleme auftreten und ohne daß die Funktionssicherheit eingeschränkt wird.

Die Aufgabe der Erfindung wird durch die kennzeichnenden Merkmale der unabhängigen Ansprüche gelöst, während in den Unteransprüchen besonders vorteilhafte Weiterbildungen der Erfindung gekennzeichnet sind.

Durch die Erfindung wird nicht nur in einfacher Weise auch bei hohen Spannungen die Halteleistung konstant gehalten und reduziert, sondern auch die EMV verbessert.

Anhand der Zeichnung, in der ein Ausführungsbeispiel dargestellt ist, sollen die Erfindung, weitere Ausgestaltungen und Verbesserungen der Erfindung und weitere Vorteile näher beschrieben und erläutert werden.

Es zeigt:
- Fig. 1: eine Darstellung einer Kennfeldsteuerung,
- Fig. 2: ein Diagrammdarstellung, in der die Veränderung der Intervalldauer dargestellt ist und
- Fig. 3: ein impulsdiagramm.

Die Fig. 1 zeigt die Steuerschaltung, bestehend aus einem Spannungsteiler 1, einer Temperaturkompensationsschaltung 2, einem Mischer 3, einem Oszillator 4, einem A/D-Wandler 5, einem nichtflüchtigen Datenspeicher 6 und einem Pulsweitenmodulator 7 zur Ansteuerung eines Halbleiterschalters, der in Reihe mit der Antriebsspule geschaltet ist.
Mit Hilfe des Mischers 3 wird der Eingangsspannung Uₑ eine Wechselspannung überlagert.

Die Fig. 2 zeigt die Veränderung der Intervalldauer gegenüber der Zeit. Die Periodendauer der Kurve beträgt 1/f_{Jitter,}wobei f_{Jitter} eine Jitterfrequenz ist

Die Frequenz der Wechselspannung ist wesentlich geringer als die Pulsfrequenz, vorzugsweise 2,5 kHz bei AC-Betrieb und 8,4 kHz bei DC-Betrieb.

Die Wechselspannung ist eine dreieck- oder sinusförmige Wechselspannung.

Durch die Überlagerung der Wechselspannung schwankt die Spannung kontinuierlich zwischen zwei Grenzwerten. Dadurch ergeben sich ständig neue aktuelle T_{ON}-Zeiten. Dabei verteilen sich die positiven und negativen Abweichungen des PWM-Ausgangssignal zur idealen T_{ON}-Zeit und heben sich dadurch auf.

Anstelle einer Hardwarelösung ist eine Softwarelösung möglich, wobei durch Inkrementierung und Dekrementierung der Vorgabe für das Zeitintervall des PWM-Signals über eine Dreiecksrampe die Taktfrequenz des PWM-Signals kontinuierlich verändert wird, wie in Fig. 3 dargestellt ist.

Aufgrund des erforderlichen Rechenaufwandes wird die PWM-Bestimmung mittels einer Kennfeldsteuerung durchgeführt. Bei dieser Steuerung werden die PWM-Werte unter Berücksichtigung aller bestimmbaren, konstanten Korrekturfaktoren bereits im Vorfeld berechnet und als feste Korrekturtabelle in dem Datenspeicher 6 eines Microkontrollers abgelegt. Der Ausgangswert eines A/D-Wandlers 5, mit dem die Eingangsspannung gemessen wird, dient dabei als Adresszeiger, so daß aus der so adressierten Datenspeicherzelle die dazugehörige T_{ON}- bzw. T_{OFF}-Zeit direkt ausgelesen werden kann.

Aufgrund von Geräuschentwicklungen des Magnetkreises durch das Pulsen der Antriebspule ist es im Gegensatz zur Anzugssteuerung, bei der diese kurzzeitige Geräuschentwicklung vollständig durch den Bewegungsvorgang des gesamten Antriebs überdeckt wird, erforderlich, die PWM-Frequenz für den Haltebetrieb auf eine Frequenz festzulegen, die außerhalb des menschlichen Hörbereichs liegt. Im vorliegenden Fall ist das PWM-Signal für den Haltebetrieb auf 20kHz festgelegt. Durch die Stromreduzierung im Haltebetrieb auf ca. 1/12 des Anzugsstromes, dem Spannungsbereich von ca. 1/4,5 (U_{Halte(max)}/ U_{Halte(min)}=300V/66V ), dem Scheitelverhältnis von √2/1 für den Wechselspannungsbetrieb und der notwendigen Stellreserve von ca. 40% zur Kompensation der Spannungsabfälle an den Halbleitern und zum Ausgleich der Spulenerwärmung, ergibt sich damit die kürzeste erforderliche T_{ON}-Zeit mit ca. 0,4µs.

Um den Haltestrom, und damit die Verlustleistung in der Antriebspule, möglichst gering zu halten, ist es aufgrund des großen Spannungsbereichs erforderlich, den Haltestrom nicht nur zu minimieren, sondern über den gesamten Spannungsbereich auf einen möglichst geringen Wert konstant zu halten.

Bei µ-Controllern ist das Taktverhältnis des PWM-Modulators nicht beliebig, sondern vielmehr nur als ganzzahliges Vielfaches der Taktfrequenz oder einer daraus abgeleiteten Größe einstellbar. Im vorliegenden Fall wird der Controller mit einem Oszillator von 10 MHz betrieben. Die Oszillatorfrequenz wird intern nochmals durch einen Teiler 10/1 auf eine Taktfrequenz von 1MHz heruntergesetzt, so daß als kürzeste T_{ON}-Zeit minimal 1µs eingestellt werden kann.
Damit ist die kürzeste T_{ON}-Zeit, die der µ-Controller liefern kann, länger als die minimal für das PWM-Signal geforderte Zeit, so daß für den Haltebetrieb eine zusätzliche Impulsformerstufe zwischen dem PWM-Ausgang des µ-Controllers und dem Halbleiterschalter erforderlich ist, mit der die T_{ON}-Zeit des µ-Controllers entsprechend verkürzt werden kann. Des weiteren ist diese nicht näher gezeigte Impulsformerstufe erforderlich, damit die T_{ON}-Zeit feiner aufgelöst werden kann, um die Schrittweite des Haltestromes, und damit der Halteleistung (P_{Halte} ~ l_{Halte}²), zu minimieren.
Durch die Impulsformerstufe ist die Impulsbreite von 100ns auf 1 us veränderbar.
Durch das Jittem mit Hilfe dieses Verfahrens wird der Haltestrom auch bei hohen Spannungen konstant gehalten
Durch das Jittem wird eine viel höhere Auflösung erreicht als durch eine reine Veränderung der Impulsbreite.
Durch geeignete Wahl der Jitterfrequenz kann das beim Schalten des Treibertransistors verursachte Störspektrum gleichmäßig verteilt werden, wodurch sich Störmaxima reduzieren lassen. Funkentstörspannung und Elektromagnetische Abstahlung werden so reduziert.

### Liste der Bezugszeichen

Spannungsteiler 1
Temperaturkompensationsschaftung 2
Mischer 3
Oszillator 4
A/D-Wandler 5
Datenspeicher 6
Pulsweitenmodulator 7
Steuerungsteil 8

## Patentansprüche

1. Schattungsanordnung zur elektronischen Steuerung einer Antriebspule eines Schützes im Haltebetrieb mit einer Pulsweitenmodulation, wobei die intervallzeit für die Pulsweitenmodulation zeitlich verändert oder das Pulsweitenverhältnis kontinuierlich verändert wird, **dadurch gekennzeichnet, dass** zur Erzeugung eines Pulsweitensignals (Uₑ'") ein Oszillator (4) zur Erzeugung einer Wechselspannung und ein Mischer (3) vorhanden sind und dass der Mischer (3) das periodische Ausgangssignal des Oszillators (4) mit der der Eingangsspannung (Uₑ) zugeordneten Eingangsgröße (Uₑ") überlagert.

2. Schaltungsanordnung nach Anspruch 1, **dadurch gekennzeichnet, dass** die Schaltungsanordnung ein einen Pulsweitenmodulator (7) umfassendes Steuerungsteil (8) mit einem Pulsweitensignal als Ausgangsgröße und einer der Eingangsspannung (Uₑ) zugeordneten Eingangsgröße (Uₑ") als Eingangssignal aufweist.

3. Schaltungsanordnung nach Anspruch 2, **dadurch gekennzeichnet, dass** das Steuerungsteil (8) eine Kennfeldsteuerung ist, die einen A/D-Wandler (5) und einen nichtflüchtigen Datenspeicher (6) umfasst, wobei der Ausgangswert des A/D-Wandlers (5) als Adresszeiger des Datenspeichers (6), in dem Korrekturfaktoren der PWM-Werte als feste Korrekturtabelle abgelegt sind, vorgesehen ist.

4. Schaltungsanordnung nach einem der vorhergehenden Ansprüche, **dadurch gekennzeichnet, dass** der Oszillator (4) eine Wechsetspannung erzeugt, deren Frequenz wesentlich kleiner ist als die Pulsweitenfrequenz.

5. Schaltungsanordnung nach Anspruch 4, **dadurch gekennzeichnet, dass** die Frequenz der erzeugten Wechselspannung im AC-Betrieb 1 bis 5 kHz beträgt.

6. Schaltungsanordnung nach Anspruch 4, **dadurch gekennzeichnet, dass** die Frequenz der erzeugten Wechselspannung im DC-Betrieb 5 bis 15 kHz beträgt

## Claims

1. Circuit arrangement for electronic control of a drive coil for a contactor in the holding mode with pulse-width modulation, with the interval time for the pulse-width modulation being varied with time or the pulse width ratio being varied continuously, **characterized in that** an oscillator (4) for producing an AC voltage and a mixer (3) are provided in order to produce a pulse-width signal (Uₑ" '), and **in that** the mixer (3) superimposes the input variable (Uₑ"), which is associated with the input voltage (Uₑ), on the periodic output signal from the oscillator (4).

2. Circuit arrangement according to Claim 1, **characterized in that** the circuit arrangement has a control section (8), which has a pulse-width modulator (7), with a pulse width signal as the output variable and with an input variable (Uₑ"), which is associated with the input voltage (Uₑ), as the input signal.

3. Circuit arrangement according to Claim 1, **characterized in that** the control section (8) is a family-of-characteristics controller, which comprises A/D converter (5) and a nonvolatile data memory (6), with the output value from the A/D converter (5) being provided as an address pointer for the data memory (6), in which correction factors for the PWM values are stored as a fixed correction table.

4. Circuit arrangement according to one of the preceding claims, **characterized in that** the oscillator (4) produces an AC voltage, whose frequency is considerably lower than the pulse width frequency.

5. Circuit arrangement according to Claim 4, **characterized in that** the frequency of the AC voltage which is produced in the AC mode is 1 to 5 kHz.

6. Circuit arrangement according to Claim 4, **characterized in that** the frequency of the AC voltage which is produced in the DC mode is 5 to 15 kHz.

## Revendications

1. Arrangement de circuit pour la commande électronique d'une bobine d'entraînement d'un contacteur en position de repos avec une modulation de largeur d'impulsions, dans lequel l'intervalle de temps pour la modulation de largeur d'impulsions est modifié temporellement ou bien le rapport de largeur d'impulsions est modifié de manière continue, **caractérisé en ce qu'**on dispose d'un oscillateur (4) pour générer une tension alternative et d'un mélangeur (3) pour générer un signal de largeur d'impulsions (Uₑ' ") et **en ce que** le mélangeur (3) réalise la superposition du signal de sortie périodique de l'oscillateur (4) avec la grandeur d'entrée (Uₑ") attribuée à la tension d'entrée (Uₑ).

2. Arrangement de circuit selon la revendication 1, **caractérisé en ce que** l'arrangement de circuit présente une partie de commande (8) comportant un modulateur de largeur d'impulsions (7) avec un signal de largeur d'impulsions comme grandeur de sortie et une grandeur d'entrée (Uₑ") attribuée à la tension d'entrée (Uₑ) comme signal d'entrée.

3. Arrangement de circuit selon la revendication 2, **caractérisé en ce que** la partie de commande (8) est une commande de champ caractéristique comportant un convertisseur A/N (5) et une mémoire de données non volatile (6), dans lequel la valeur de sortie du convertisseur A/N (5) sert de pointeur d'adresse de la mémoire de données (6) dans laquelle sont déposés des facteurs de correction des valeurs de la PWM sous forme de tables de correction fixes.

4. Arrangement de circuit selon une des revendications précédentes, **caractérisé en ce que** l'oscillateur (4) génère une tension alternative dont la fréquence est sensiblement inférieure à la fréquence de largeur d'impulsions.

5. Arrangement de circuit selon la revendication 4, **caractérisé en ce que** la fréquence de la tension alternative générée en fonctionnement alternatif représente 1 à 5 kHz.

6. Arrangement de circuit selon la revendication 4, **caractérisé en ce que** la fréquence de la tension alternative générée en fonctionnement continu représente 5 à 15 kHz.
